# EUROPÄISCHE PATENTSCHRIFT

(11) **EP 1 627 996 B1**
(45) Veröffentlichungstag und Bekanntmachung des Hinweises auf die Patenterteilung: **11.04.2007**
(21) Anmeldenummer: 05106117.4
(22) Anmeldetag: 06.07.2005
(51) Int. Cl.: F01N 1/06, F01N 1/08

(54) **Aktiver Abgasschalldämpfer**
Active exhaust silencer
Silencieux d'échappement actif

(30) Priorität: 19.08.2004 DE 102004040421
(43) Veröffentlichungstag der Anmeldung: 22.02.2006
(73) Patentinhaber: J. Eberspächer GmbH & Co. KG, 73730 Esslingen (DE)
(72) Erfinder: Krüger, Jan, 73765 Neuhausen (DE); Castor, Frank, 73730 Esslingen (DE)
(74) Vertreter: Patentanwalts-Partnerschaft Rotermund + Pfusch + Bernhard

(56) Entgegenhaltungen:
- EP-A- 1 055 804
- WO-A-02/10560
- US-A- 5 457 749
- US-A- 5 600 106
- US-A- 5 693 918
- US-A- 5 930 371
- PATENT ABSTRACTS OF JAPAN Bd. 017, Nr. 688 (P-1662), 16. Dezember 1993 (1993-12-16) & JP 05 232974 A (FUJITSU TEN LTD), 10. September 1993 (1993-09-10)

## Beschreibung

Die vorliegende Erfindung betrifft einen aktiven Schalldämpfer für eine Abgasanlage einer Brennkraftmaschine, insbesondere in einem Kraftfahrzeug mit den Merkmalen des Oberbegriffs des Anspruchs 1.

Ein derartiger Schalldämpfer ist beispielsweise aus der EP 1 055 804 B1 bekannt und besitzt ein Gehäuse, durch das ein Rohr hindurchgeführt ist. Dieses Rohr ist in einem ersten Raum für Luftschall durchlässig ausgestaltet, indem es im ersten Raum einen perforierten Rohrabschnitt aufweist. Des Weiteren umfasst der bekannte Schalldämpfer einen AntiSchallerzeuger in Form eines Lautsprechers, der in einem zweiten Raum angeordnet ist. Im Betrieb des Schalldämpfers beaufschlagt der Antischallerzeuger durch eine Wandöffnung hindurch einen dritten Raum mit Antischall. Dabei ist die genannte Wandöffnung in einer Trennwand ausgebildet, die den zweiten Raum vom dritten Raum trennt. Des Weiteren kommuniziert der erste Raum durch einen Schallaustritt mit dem dritten Raum zur Übertragung von Luftschall.

Weitere aktive Schalldämpfer sind aus EP 0 373 188 B1, US 5,233,137, US 4,177,874, US 5,229,556, US 5,336,856, US 5,319,165, US 5,432,857, EP 0 674 097 A1, US 5,619,020, US 5,600,106, EP 0 916 817 und DE 197 51 596 bekannt.

Im Betrieb eines derartigen aktiven Schalldämpfers wird der zu bedämpfende Luftschall im ersten Raum aus dem Rohr ausgekoppelt und durch den Schallaustritt in den dritten Raum eingeleitet. Gleichzeitig wird mit Hilfe des Lautsprechers Antischall, also Schall mit zum bedämpfenden Schall reziprokem Druckpegelverlauf, generiert und ebenfalls dem dritten Raum zugeführt. Im dritten Raum kommt es dann zu einer gegenseitigen Auslöschung von Schall und Antischall, wodurch sich ein aktiver Schalldämpfer der vorliegenden Art charakterisiert.

In der Theorie kann mit Hilfe derartiger aktiver Schalldämpfer eine effektive Schalldämpfung erreicht werden. In der Praxis treten jedoch aufgrund der in den Abgasen herrschenden hohen Temperaturen starke Probleme auf, da bislang verfügbare Lautsprecher bei derartig hohen Betriebstemperaturen keine hinreichende Lebensdauer besitzen. Hinzu kommt, dass die in aktiven Abgasschalldämpfern benötigten Lautsprecher sehr leistungsstark sein müssen, um auf die im Abgas auftretenden extrem großen Schalldruckpegel angemessen reagieren zu können und um die erwünschte Dämpfungswirkung erzielen zu können. Eine hohe Leistung führt jedoch zu einer hohen zusätzlichen Wärmeentwicklung im Lautsprecher.

Die vorliegende Erfindung beschäftigt sich mit dem Problem, für einen aktiven Abgasschalldämpfer der eingangs genannten Art eine verbesserte Ausführungsform anzugeben, die sich insbesondere durch eine erhöhte Lebensdauer und einen besseren akustischen Wirkungsgrad auszeichnet.

Dieses Problem wird erfindungsgemäß durch den Gegenstand des unabhängigen Anspruchs 1 gelöst. Vorteilhafte Ausführungsformen sind Gegenstand der abhängigen Ansprüche 2-16.

Die vorliegende Erfindung beruht auf dem allgemeinen Gedanken, eine direkte Beaufschlagung des Lautsprechers mit dem zu bedämpfenden Schall zu vermeiden, indem der direkte Weg zwischen Schallaustritt und Wandöffnung für die Schallübertragung gesperrt und statt dessen zumindest ein Umweg bereitgestellt wird, über den der Luftschall nur noch indirekt vom Schallaustritt zur Wandöffnung gelangen kann. Dies gilt dann entsprechend auch für die heißen Abgase. Da somit eine direkte Beaufschlagung des Lautsprechers mit dem zu bedämpfenden Schall und dadurch auch mit den heißen Abgasen ausgeschlossen wird, kann dadurch gleichzeitig die Temperaturbelastung des Lautsprechers bzw. des jeweils verwendeten Antischallerzeugers reduziert werden. Denn eine direkte thermische Belastung z.B. durch Wärmestrahlung vom Schallaustritt zur Wandöffnung wird durch die Sperrung des direkten Wegs zwischen Schallaustritt und Wandöffnung automatisch verhindert. Mit einer reduzierten thermischen Belastung des Antischallerzeugers geht eine erhöhte Lebensdauer für den Antischallerzeuger und somit für den aktiven Schalldämpfer einher.

Die Sperrung des direkten Wegs zwischen Schallaustritt und Wandöffnung wird bei der Erfindung mit Hilfe eine Labyrinths realisiert, das hierzu im dritten Raum ausgebildet ist. Dabei versperrt das Labyrinth den genannten direkten Weg und schafft gleichzeitig zumindest einen indirekten Umweg. Gleichzeitig ist das Labyrinth zweckmäßig auf die geeignete Weise thermisch isolierend ausgestaltet und gleichzeitig akustisch derart transparent ausgeführt, dass auf dem Weg von der Wandöffnung zum Schallaustritt im wesentlichen keine Schalldämpfung auftritt. Hierdurch steht fast die gesamte Schallleistung des Antischallerzeugers zur Bedämpfung bzw. Auslöschung des im Abgas transportierten Schalls zur Verfügung.

Vorzugsweise ist das Labyrinth mit zumindest einer Isolationswand ausgestattet, die sowohl den Schallaustritt als auch die Wandöffnung vollständig überdeckt oder abschattet und dabei an wenigstens einem Rand eine Luftschallübertragung zwischen einer dem Schallaustritt zugewandten ersten Seite der Isolationswand und einer der Wandöffnung zugewandten zweiten Seite der Isolationswand ermöglicht. Mit anderen Worten, der Luftschall wird entlang des jeweiligen Umwegs um die Isolationswand herumgeführt. Im Betrieb kann somit die Isolationswand die am Schallaustritt emittierte Wärme dämmen, wodurch die jenseits der Isolationswand angeordnete Wandöffnung und somit der Antischallerreger auf einer direkten Wärmebeaufschlagung geschützt ist.

Gemäß einer besonders vorteilhaften Ausführungsform kann im Gehäuse zumindest ein weiterer oder vierter Raum ausgebildet sein, der als Helmholtz-Resonator ausgebildet ist, an den das Rohrsystem stromauf des ersten Raums angeschlossen ist. Durch die Integration des Helmholtz-Resonators in das Gehäuse des Schalldämpfers ergibt sich eine besonders kompakte Bauweise. Aufgrund der Anordnung des Helmholtz-Resonators stromauf des ersten Raums können die Schalldruckpegel in dem dem Schalldämpfer zugeführten Schall im Resonanzfrequenzbereich des Helmholtz-Resonators erheblich gedämpft werden, wodurch kritische akustische Belastungen des Antischallerzeugers in diesem Resonanzfrequenzbereich vermieden werden können, was ebenfalls mit einer erhöhten Lebensdauer für den Antischallerzeuger und somit für den Schalldämpfer einhergeht.

Weitere wichtige Merkmale und Vorteile der Erfindung ergeben sich aus den Unteransprüchen, aus der Zeichnung und aus der zugehörigen Figurenbeschreibung anhand der Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein bevorzugtes Ausführungsbeispiel der Erfindung ist in der Zeichnung dargestellt und wird in der nachfolgenden Beschreibung näher erläutert.

Die einzige Fig. 1 zeigt einen stark vereinfachten, schematisierten Längsschnitt durch einen aktiven Schalldämpfer nach der Erfindung.

Entsprechend Fig. 1 umfasst ein aktiver Schalldämpfer 1 ein Gehäuse 2, mit dem der Schalldämpfer 1 in eine nur teilweise dargestellte Abgasanlage 3 einer im übrigen nicht dargestellten Brennkraftmaschine, die insbesondere in einem Kraftfahrzeug angeordnet ist, eingebunden werden kann. Dabei führt ein Einlassrohr 4 im Einbauzustand von der Brennkraftmaschine zu einem Abgaseinlass 5 des Gehäuses 2. Dementsprechend führt ein Auslassrohr 6 von einem Abgasauslass 7 des Gehäuses 2 in die Umgebung der Brennkraftmaschine.

Durch das Gehäuse 2 ist ein Rohrsystem 8 hindurchgeführt, über das der Abgaseinlass 5 mit dem Abgasauslass 7 ohne nennenswerten Strömungswiderstand kommuniziert. Bei der hier gezeigten, bevorzugten Ausführungsform ist das Rohrsystem 8 durch ein einzelnes Rohr gebildet, welches den Abgaseinlass 5 direkt und insbesondere geradlinig mit dem Abgasauslass 7 verbindet.

Im Gehäuse 2 ist ein erster Raum 9 ausgebildet, durch den das Rohr bzw. Rohrsystem 8 hindurchgeführt ist. Im ersten Raum 9 ist das Rohrsystem 8 für Luftschall durchlässig ausgestaltet, was zweckmäßig mittels einer entsprechenden Perforation 10 eines im ersten Raum 9 verlaufenden Rohrabschnitts 11 des Rohrsystems 8 erreicht wird.

Des Weiteren enthält das Gehäuse 2 einen zweiten Raum 12, in dem ein Antischallerzeuger 13 angeordnet ist. Der Antischallerzeuger 13 weist eine gasdichte Membran 14 sowie einen Erreger oder Motor 15 auf, der die Membran 14 zu Schwingungen anregen kann, um Antischall zu generieren. Üblicherweise ist der Antischallerzeuger 13 wie ein Lautsprecher aufgebaut. Eine Trennwand 16 trennt den zweiten Raum 12 von einem dritten Raum 17 und enthält eine Wandöffnung 18, durch die der Antischallerzeuger 13 Antischall in den dritten Raum 17 abstrahlen kann. Zweckmäßig ist der Antischallerzeuger 13 im zweiten Raum 12 so positioniert, dass er die Wandöffnung 18 gasdicht abschließt.

Der dritte Raum 17 ist gegenüberliegend zur Trennwand 16 au-ßerdem durch eine Begrenzungswand 19 begrenzt, die sich vorzugsweise parallel zur Trennwand 16 erstreckt. In dieser Begrenzungswand 19 ist ein Schallaustritt 20 ausgebildet, der für Luftschall durchlässig ist und durch den der erste Raum 9 mit dem dritten Raum 17 zur Luftschallübertragung kommuniziert. Beispielsweise kann der Luftschallaustritt 20 durch einen perforierten Abschnitt der Begrenzungswand 19 oder durch eine schwingfähige Membran gebildet sein.

Erfindungsgemäß ist nun im dritten Raum 17 ein Labyrinth 21 ausgebildet. Dieses Labyrinth 21 ist dabei so ausgestaltet, dass es einen mit unterbrochener Linie angedeuteten direkten Weg 22 zur Luftschallausbreitung zwischen Schallaustritt 20 und Wandöffnung 18 sperrt. Gleichzeitig bildet das Labyrinth 21 zumindest einen, hier zwei, Umwege 23 aus, die eine indirekte Luftschallausbreitung zwischen Schallaustritt 20 und Wandöffnung 18 ermöglichen.

Durch die Sperrung des direkten Wegs 22 und durch die Schaffung der Umwege 23 wird gleichzeitig eine thermische Belastung des Antischallerzeugers 13 erheblich reduziert, da diese nicht mehr auf dem direkten Weg 22 erfolgen kann. Zweckmäßig ist das Labyrinth 21 zumindest im Bereich des direkten Wegs 22 als thermischer Isolator ausgestaltet.

Bei der hier gezeigten, bevorzugten Ausführungsform weist das Labyrinth 21 zumindest eine Isolationswand 24 auf, die im dritten Raum 17 so ausgeordnet und außerdem so dimensioniert ist, dass sie sowohl den Schallaustritt 20 als auch die Wandöffnung 18 vollständig überdeckt. Dabei besitzt die Isolationswand 24 eine erste Seite 25, die dem Schallaustritt 20 zugewandt ist, sowie eine zweite Seite 26, die der Wandöffnung 18 zugewandt ist. Die Anordnung und Dimensionierung der Isolationswand 24 im dritten Raum 17 erfolgt außerdem so, dass zumindest an einem Randbereich 27 der Isolationswand 24 eine Luftschallübertragung zwischen der ersten Seite 25 und der zweiten Seite 26 stattfinden kann. D.h., die jeweiligen Umwege 23 führen durch den jeweiligen Randbereich 27 der Isolationswand 24 oder an den jeweiligen Randbereichen 27 um die Isolationswand 24 herum.

Die Isolationswand 24 kann zur Realisierung der Umwege 23 mit ihrem jeweiligen Randbereich 27 von einer Außenwand 28 beabstandet sein. In Fig. 1 ist außerdem eine alternative Ausführungsform eingezeichnet, bei welcher die Isolationswand 24 im Randbereich 27 für Luftschall durchlässig ausgestaltet ist, was beispielsweise mit Hilfe einer entsprechenden Perforation 29 realisiert werden kann.

Die Isolationswand 24 ist zweckmäßig zumindest teilweise als thermischer Isolator ausgestaltet. Vorzugsweise kann sie - wie hier - als Hohlwand ausgebildet sein und dementsprechend in ihrem Inneren einen Hohlraum 30 enthalten. Dieser Hohlraum 30 kann zweckmäßig mit einem thermisch isolierenden Material, wie z.B. Stein- oder Glaswolle, gefüllt sein. Ebenso ist es zweckmäßig, die Isolationswand 24 selbst aus einem thermisch isolierenden Material herzustellen. Vorteilhaft ist die Isolationswand 24 im dritten Raum 17 so angeordnet, dass sie sich parallel zur Trennwand 16 und parallel zur Begrenzungswand 19 erstreckt. Die Isolationswand 24 kann auch - wie hier - im dritten Raum 17 symmetrisch angeordnet sein.

Eine weitere Besonderheit bildet bei der hier gezeigten Ausführungsform die Maßnahme, dass die Wandöffnung 18 bezüglich dem Schallaustritt 20 versetzt angeordnet ist. D.h. Wandöffnung 18 und Schallaustritt 20 sind so angeordnet, dass sie nicht zueinander fluchten und auch keine oder nur eine möglichst geringe Überdeckung aufweisen. Durch diesen Versatz erfolgt die thermische Belastung der Trennwand 16 ebenfalls versetzt zur Wandöffnung 18 und somit versetzt zum Antischallerzeuger 13.

Bei der hier gezeigten Ausführungsform ist der Antischallerzeuger 13 an der Trennwand 16 befestigt, derart, dass er zu einer den zweiten Raum 12 im Übrigen begrenzenden Wand 31 beabstandet ist. Mit anderen Worten, der Antischallerzeuger 13 ist zum einen vollständig innerhalb des Gehäuses 2 angeordnet und zum andern mit diesem nicht direkt, sondern nur indirekt über die Trennwand 16 thermisch verbunden. Zweckmä-ßig ist der zweite Raum 12 nach außen gasdicht ausgestaltet.

Gemäß einer Weiterbildung kann im Gehäuse 2 ein weiterer Raum 32 ausgebildet sein, der im folgenden auch als vierter Raum 32 bezeichnet wird. Dieser vierte Raum 32 ist dabei als Helmholtz-Resonator ausgestaltet, an welchen das Rohrsystem 8 angeschlossen ist, und zwar stromauf des ersten Raums 9. Der Anschluss des Rohrsystems 8 an den vierten Raum 32 erfolgt dabei über einen Hals 33. Das Rohrsystem 8 ist zweckmäßig mit einem Rohrabschnitt 34 durch den vierten Raum 32 hindurchgeführt. Im Übrigen ist der vierte Raum 32 nach au-ßen gasdicht ausgestaltet. Die Bedämpfung des Schalls bereits stromauf des ersten Raums 9 kann in einem kritischen Schwingungsbereich die Druckpegelamplituden soweit reduzieren, dass die Belastung des stromab liegenden Antischallerzeugers 13 erheblich gesenkt ist. Der Helmholtz-Resonator im vierten Raum 32 wird zweckmäßig so abgestimmt, dass gilt: ${f}_{res} = {C}_{T , p} / 4 ⁢ {L}_{ZR}$

Dabei sind:
fᵣₑₛ = Resonanzfrequenz des Helmholtz-Resonators,
C_{T,p} = Schallgeschwindigkeit im Einlassrohr 4 stromauf des Schalldämpfers 1,
L_{ZR} = akustisch wirksame Länge des Einlassrohrs 4 vom Schalldämpfer 1 bis zum nächsten, stromauf in Richtung Brennkraftmaschine liegenden Schalldämpfer oder allgemein Volumenelement, wie z.B. ein Mittel-Schalldämpfer.

Bei der hier gezeigten Ausführungsform kann im Gehäuse 2 ein weiterer Raum 35 ausgebildet sein, der im folgenden als fünfter Raum 35 bezeichnet wird. Der fünfte Raum 35 ist zweckmäßig als Absorptionskammer ausgestaltet, an die das Rohrsystem 8 angeschlossen ist, und zwar stromab des ersten Raums 9. Dabei ist das Rohrsystem 8 zweckmäßig mit einem Rohrabschnitt 36 durch den fünften Raum 35 hindurchgeführt. Zum akustischen Anschluss des Rohrsystems 8 an die Absorptionskammer ist der Rohrabschnitt 36 für Luftschall durchlässig ausgestaltet, was zweckmäßig mit Hilfe einer Perforation 37 erreicht werden kann. Der fünfte Raum 35 ist vorteilhaft mit einem schallabsorbierenden Material, vorzugsweise mit Stein- oder Glaswolle befüllt. Im Übrigen kann der fünfte Raum nach außen gasdicht ausgestaltet sein.

Das Auslassrohr 6 kann aus akustischen Gründen eine gezielt ausgewählte Länge von z. B. 100 bis 1000 mm, vorzugsweise von 200 bis 500 mm, aufweisen, um durch die Reflektion am Rohrende den Schall im ersten Raum 9 zu reduzieren. Mit anderen Worten, das Auslassrohr 6 wird zweckmäßig als λ/4-Rohr ausgestaltet, das insbesondere auf störende Restfrequenzen abgestimmt sein kann, die trotz der effektiven Auslöschung durch den Antischallerzeuger 13 im ersten Raum 9 noch auftreten.

Durch die Integration des Helmholtz-Resonators (vierter Raum 32) und/oder der Absorptionskammer (fünfter Raum 35) baut der erfindungsgemäße aktive Schalldämpfer 1 extrem kompakt.

## Patentansprüche

1. Aktiver Schalldämpfer für eine Abgasanlage (3) einer Brennkraftmaschine, insbesondere in einem Kraftfahrzeug,
- mit einem Gehäuse (2), durch das ein Rohrsystem (8) hindurchgeführt ist, das in einem ersten Raum (9) für Luftschall durchlässig ausgestaltet ist,
- mit einem Antischallerzeuger (13), der in einem zweiten Raum (12) angeordnet ist und im Betrieb durch eine Wandöffnung (18) einen dritten Raum (17) mit Antischall beaufschlagt,
- wobei die Wandöffnung (18) in einer den zweiten Raum (12) vom dritten Raum (17) trennenden Trennwand (16) ausgebildet ist,
- wobei der erste Raum (9) durch einen Schallaustritt (20) zur Übertragung von Luftschall mit dem dritten Raum (17) kommuniziert,
**dadurch gekennzeichnet,**
**dass** im dritten Raum (17) ein Labyrinth (21) ausgebildet ist, das einen direkten Weg (22) zur Luftschallausbreitung zwischen Schallaustritt (20) und Wandöffnung (18) sperrt und wenigstens einen indirekten Umweg (23) zur Luftschallausbreitung zwischen Schallaustritt (20) und Wandöffnung (18) bereitstellt.

2. Schalldämpfer nach Anspruch 1,
**dadurch gekennzeichnet,**
**dass** das Labyrinth (21) wenigstens eine Isolationswand (24) aufweist, die sowohl den Schallaustritt (20) als auch die Wandöffnung (18) vollständig überdeckt und an wenigstens einem Rand (27) eine Luftschallübertragung zwischen einer dem Schallaustritt (20) zugewandten zweiten ersten Seite (25) und einer der Wandöffnung (18) zugewandten Seite (26) ermöglicht.

3. Schalldämpfer nach Anspruch 2,
**dadurch gekennzeichnet,**
**dass** die Isolationswand (24) an ihrem Rand (27) für Luftschall durchlässig ausgestaltet oder von einer den dritten Raum (17) einfassenden Außenwand (28) beabstandet ist.

4. Schalldämpfer nach Anspruch 2 oder 3,
**dadurch gekennzeichnet,**
- **dass** die Isolationswand (24) zumindest teilweise thermisch isolierend ausgestaltet ist, und/oder
- **dass** die Isolationswand (24) zumindest teilweise als Hohlwand ausgestaltet ist, und/oder
- **dass** die Isolationswand (24) zumindest teilweise mit einem thermisch isolierenden Material gefüllt und/oder aus einem thermisch isolierenden Material besteht.

5. Schalldämpfer nach einem Ansprüche 2 bis 4,
**dadurch gekennzeichnet,**
**dass** sich die Isolationswand (24) parallel zu einer den dritten Raum (17) begrenzenden, den Schallaustritt (20) enthaltenden Begrenzungswand (19) und/oder parallel zu der Trennwand (16) erstreckt.

6. Schalldämpfer nach einem der Ansprüche 1 bis 5,
**dadurch gekennzeichnet,**
**dass** das Labyrinth (21) wenigstens zwei Umwege (23) zur indirekten Luftschallübertragung zwischen Schallaustritt (20) und Wandöffnung (18) bereitstellt.

7. Schalldämpfer nach einem der Ansprüche 1 bis 6,
**dadurch gekennzeichnet,**
**dass** der Schallaustritt (20) in einer den dritten Raum (17) begrenzenden Begrenzungswand (19) angeordnet ist, die sich parallel zur Trennwand (16) erstreckt.

8. Schalldämpfer nach Anspruch 7,
**dadurch gekennzeichnet,**
**dass** die Wandöffnung (18) und der Schallaustritt (20) in der jeweiligen Wand (16, 19) zueinander versetzt angeordnet sind.

9. Schalldämpfer nach einem der Ansprüche 1 bis 8,
**dadurch gekennzeichnet,**
- **dass** der Antischallerzeuger (13) an der Trennwand (16) befestigt und zu einer den zweiten Raum (12) im Übrigen begrenzenden Wand (31) beabstandet ist, und/oder
- **dass** der zweite Raum (12) nach außen gasdicht ausgestaltet ist.

10. Schalldämpfer nach einem der Ansprüche 1 bis 9,
**dadurch gekennzeichnet,**
**dass** im Gehäuse (2) ein weiterer oder vierter Raum (32) ausgebildet ist, der als Helmholtz-Resonator ausgebildet ist, an den das Rohrsystem (8) stromauf des ersten Raums (9) angeschlossen ist.

11. Schalldämpfer nach Anspruch 10,
**dadurch gekennzeichnet,**
- **dass** das Rohrsystem (8) mit einem Rohrabschnitt (34) durch den vierten Raum (32) hindurchgeführt ist, und/oder
- **dass** der vierte Raum (32) gasdicht ausgestaltet ist.

12. Schalldämpfer nach einem der Ansprüche 1 bis 11,
**dadurch gekennzeichnet,**
**dass** im Gehäuse (2) ein weiterer oder fünfter Raum (35) ausgebildet ist, der als Absorptionskammer ausgebildet ist, an die das Rohrsystem (8) stromab des ersten Raums (9) angeschlossen ist.

13. Schalldämpfer nach Anspruch 12,
**dadurch gekennzeichnet,**
- **dass** der fünfte Raum (35) mit einem schallabsorbierenden Material befüllt ist, und/oder
- **dass** das Rohrsystem (8) mit einem für Luftschall durchlässigen Rohrabschnitt (36) durch den fünften Raum (35) hindurchgeführt ist, und/oder
- **dass** der fünfte Raum (35) nach außen gasdicht ausgebildet ist.

14. Schalldämpfer nach einem der Ansprüche 1 bis 13,
**dadurch gekennzeichnet,**
- **dass** der erste Raum (9) durch einen Wandabschnitt vom dritten Raum (17) getrennt ist,
- **dass** der Wandabschnitt zur Ausbildung des Schallaustritts (20) für Luftschall durchlässig ausgebildet ist.

15. Schalldämpfer nach einem der Ansprüche 1 bis 14,
**dadurch gekennzeichnet,**
**dass** das Rohrsystem (8) einen Abgaseinlass (5) des Gehäuses (2) direkt mit einem Abgasauslass (7) des Gehäuses (2) verbindet.

16. Schalldämpfer nach einem der Ansprüche 1 bis 15,
**dadurch gekennzeichnet,**
- **dass** das Rohrsystem (8) im ersten Raum (9) einen perforierten Rohrabschnitt (11) aufweist, und/oder
- **dass** das Rohrsystem (8) im fünften Raum (35) einen perforierten Rohrabschnitt (36) aufweist, und/oder
- **dass** der den ersten Raum (9) vom dritten Raum (17) trennende Wandabschnitt perforiert ist, und/oder
- **dass** die Isolationswand (24) an ihrem mit der den dritten Raum (17) begrenzenden Außenwand (28) verbundenen Rand (27) zumindest einen perforierten Abschnitt aufweist.

## Claims

1. An active exhaust muffler for an exhaust system (3) of an internal combustion engine, in particular in a motor vehicle,
- having a housing (2) through which passes a pipe system (8), which is designed to be permeable for airborne sound in a first space (9),
- having an antisound generator (13) which is situated in a second space (12) and acts upon a third space (17) with antisound through a wall opening (18) during operation,
- wherein the wall opening (18) is provided in a partition (16) separating the second space (12) from the third space (17),
- wherein the first space (9) communicates with the third space (17) through a sound outlet (20) to transmit airborne sound,
**characterized in that**
a labyrinth (21) which is provided in the third space (17) blocks a direct path (22) between the sound outlet (20) and the wall opening (18) for the propagation of airborne sound and supplies at least one indirect bypass (23) for the propagation of airborne sound between the sound outlet (20) and the wall opening (18).

2. The exhaust muffler according to Claim 1,
**characterized in that**
the labyrinth (21) has at least one insulation wall (24) which completely covers both the sound outlet (20) and the wall opening (18) and permits transmission of airborne sound between a first side (25) facing the sound outlet (20) and a second side (26) facing the wall opening (18) along at least one edge (27).

3. The exhaust muffler according to Claim 2,
**characterized in that**
the insulation wall (24) is designed to be permeable for airborne sound at its edge (27) or is arranged at a distance from an outside wall (28) that encompasses the third space (17).

4. The exhaust muffler according to Claim 2 or 3,
**characterized in that**
- the insulation wall (24) is designed at least partially as thermal insulation and/or
- the insulation wall (24) is designed at least partially as a hollow wall and/or
- the insulation wall (24) is filled at least partially with a thermal insulation material, and/or is made of a thermal insulation material.

5. The exhaust muffler according to any one of Claims 2 through 4,
**characterized in that**
the insulation wall (24) runs parallel to a bordering wall (19) that contains the sound outlet (20) and borders the third space (17) and/or runs parallel to the partition (16).

6. The exhaust muffler according to any one of Claims 1 through 5,
**characterized in that**
the labyrinth (21) provides at least two bypasses (23) for indirect transmission of the airborne sound between the sound outlet (20) and the wall opening (18).

7. The exhaust muffler according to any one of Claims 1 through 6,
**characterized in that**
the sound outlet (20) is arranged in a bordering wall (19) that borders the third space (17) and extends parallel to the partition (16).

8. The exhaust muffler according to Claim 7,
**characterized in that**
the wall opening (18) and the sound outlet (20) are arranged offset to one another in the respective wall (16, 19).

9. The exhaust muffler according to any one of Claims 1 through 8,
**characterized in that**
- the antisound generator (13) is mounted on the partition (16) and is arranged at a distance from the wall (31) otherwise bordering the second space (12) and/or
- the second space (12) is designed with an airtight seal with respect to the outside.

10. The exhaust muffler according to any one of Claims 1 through 9,
**characterized in that**
another space or a fourth space (32) is provided in the housing (2) and is designed as a Helmholtz resonator to which the pipe system (8) is connected upstream from the first space (9).

11. The exhaust muffler according to Claim 10,
**characterized in that**
- the pipe system (8) passes through the fourth space (32) with a pipe section (34) and/or
- the fourth space (32) is designed to be airtight.

12. The exhaust muffler according to any one of Claims 1 through 11,
**characterized in that**
another space or a fifth space (35) is provided in the housing (2) and is designed as an absorption chamber to which the pipe system (8) is connected downstream from the first space (9).

13. The exhaust muffler according to Claim 12,
**characterized in that**
- the fifth space (35) is filled with a sound-absorbing material and/or
- the pipe system (8) passes through the fifth space (35) with a pipe section (36) which is permeable for airborne sound and/or
- the fifth space (35) is designed with an airtight seal to the outside.

14. The exhaust muffler according to any one of Claims 1 through 13,
**characterized in that**
- the first space (9) is separated from the third space (17) by a wall section,
- the wall section is designed to be permeable for airborne sound to form the sound outlet (20).

15. The exhaust muffler according to any one of Claims 1 through 14,
**characterized in that**
the pipe system (8) connects an exhaust inlet (5) of the housing (2) directly to an exhaust outlet (7) of the housing (2).

16. The exhaust muffler according to any one of Claims 1 through 15,
**characterized in that**
- the pipe system (8) has a perforated pipe section (11) in the first space (9) and/or
- the pipe system (18) has a perforated pipe section (36) in the fifth space (35) and/or
- the wall section separating the first space (9) from the third space (17) is perforated and/or
- the insulation wall (24) has at least one perforated section on its edge (27), which is connected to the outside wall (28) bordering the third space (17).

## Revendications

1. Silencieux actif pour une installation de gaz d'échappement (3) d'un moteur à combustion interne, en particulier dans un véhicule,
- avec un carter (2) traversé par un système tubulaire (8) qui est réalisé dans une première chambre (9) perméable a bruit aérien,
- avec un générateur antibruit (13) qui est disposé dans une seconde chambre (12) et en cours de fonctionnement fait impact avec un antibruit par une ouverture de paroi (18) sur une troisième chambre (17),
- l'ouverture de paroi (18) étant réalisée dans une cloison (16) séparant la seconde chambre (12) de la troisième chambre (17),
- la première chambre (9) communiquant par une sortie sonore (20) par une transmission du bruit aérien avec la troisième chambre (17),
**caractérisé en ce que**
dans la troisième chambre (17), il est réalisé un labyrinthe (21) qui bloque un chemin direct (22) pour la diffusion du bruit aérien entre la sortie de bruit (20) et l'ouverture de paroi (18) et met à disposition au moins une déviation indirecte (23) pour la diffusion du bruit aérien entre la sortie sonore (20) et l'ouverture de paroi (18).

2. Silencieux selon la revendication 1, **caractérisé en ce que** le labyrinthe (21) présente au moins une paroi isolante (24) qui recouvre complètement au moins la sortie sonore (20) ainsi que l'ouverture de paroi (18) et permet ainsi sur au moins un bord (27) une transmission de bruit aérien entre une première face (25) tournée vers la sortie sonore (20), et une seconde face (26), tournée vers l'ouverture de paroi (18).

3. Silencieux selon la revendication 2, **caractérisé en ce que** la paroi isolante (24) est réalisée perméable sur son bord (27) pour l'air aérien ou est disposé à distance d'une paroi externe (28) entourant la troisième chambre (17).

4. Silencieux selon la revendication 2 ou 3, **caractérisé en ce que**
- la paroi isolante (24) est réalisée au moins partiellement de manière thermoisolante, et/ou
- que la paroi isolante (24) est réalisée du moins partiellement comme paroi creuse et/ou
- que la paroi isolante (24) est remplie au moins partiellement d'un matériau thermoisolant et/ou se compose d'un matériau thermoisolant.

5. Silencieux selon l'une des revendications 2 à 4, **caractérisé en ce que** la paroi isolante (24) s'étend parallèlement à une paroi de délimitation (19) délimitant la troisième chambre (17) et contenant la sortie sonore (20) et/ou parallèlement à la cloison (16).

6. Silencieux selon l'une des revendications 1 à 5, **caractérisé en ce que** le labyrinthe (21) met à disposition deux déviations (23) pour la transmission indirecte du bruit aérien entre la sortie sonore (20) et l'orifice de paroi (18).

7. Silencieux selon l'une des revendications 1 à 6, **caractérisé en ce que** la sortie sonore (20) est disposée dans une paroi de délimitation (19) délimitant la troisième chambre (17), paroi qui s'étend parallèlement à la cloison (16).

8. Silencieux selon la revendication 7, **caractérisé en ce que** l'ouverture de paroi (18) et la sortie sonore (20) sont disposées décalées entre elles dans la paroi respective (16, 19).

9. Silencieux selon l'une des revendications 1 à 8, **caractérisé en ce**
- **que** le générateur antibruit (13) est fixé sur la cloison (16) et est à distance d'une paroi (31) délimitant la seconde chambre (12), et/ou
- la seconde chambre (12) est réalisée de manière étanche au gaz.

10. Silencieux selon l'une des revendications 1 à 9, **caractérisé en ce que** dans le carter (2), il est formé une autre ou quatrième chambre (32) qui est réalisée comme un résonateur Helmholtz auquel est raccordé le système tubulaire (8) en amont de la première chambre (9).

11. Silencieux selon la revendication 10, **caractérisé en ce que**
- le système tubulaire (8) est guidé à travers la quatrième chambre (32) par une section tubulaire (34) et/ou
- la quatrième chambre (32) est réalisée étanche au gaz.

12. Silencieux selon l'une des revendications 1 à 11, **caractérisé en ce que** dans le carter (2), il est formé une autre ou cinquième chambre (35) qui est réalisée comme une chambre d'absorption à laquelle est relié le système tubulaire (8) en aval de la première chambre (9).

13. Silencieux selon a revendication 12, **caractérisé en ce que**
- la seconde chambre (35) est remplie d'un matériau absorbant le bruit et/ou
- le système tubulaire (8) est guidé à travers la cinquième chambre (35) par une section tubulaire (36) perméable au bruit aérien et/ou
- la cinquième chambre (35) est réalisée étanche au gaz vers l'extérieur.

14. Silencieux selon l'une des revendications 1 à 13, **caractérisé en ce que**
- la première chambre (9) est séparée par une section de paroi de la troisième chambre (17),
- la section de paroi est réalisée perméable au bruit pour la formation de la sortie sonore (20).

15. Silencieux selon l'une des revendications 1 à 14, **caractérisé en ce que** le système tubulaire (8) relie directement une admission de gaz d'échappement (5) du carter (2) à l'évacuation des gaz d'échappement (7) du carter (2).

16. Silencieux selon l'une des revendications 1 à 15, **caractérisé en ce que**
- le système tubulaire (8) présente dans la première chambre (9) une section tubulaire perforée (11) et/ou
- le système tubulaire (8) présente dans la cinquième chambre (35) une section tubulaire perforée (36) et/ou
- la section de paroi séparant la première chambre (9) de la troisième chambre (17) est perforée et/ou
- la paroi isolante (24) présente au moins une section perforée sur son bord (27) relié à la paroi externe (28) limitant la troisième chambre (17).
